# EUROPÄISCHE PATENTSCHRIFT

(11) **EP 1 179 630 B1**
(45) Veröffentlichungstag und Bekanntmachung des Hinweises auf die Patenterteilung: **23.02.2005**
(21) Anmeldenummer: 01116022.3
(22) Anmeldetag: 30.06.2001
(51) Int. Cl.: D21G 1/00, B65H 18/20, D21G 9/00

(54) **Verfahren und Vorrichtung zum Herstellen von Papierrollen**
Method and device for making paper rolls
Procédé et dispositif pour la production de rouleaux de papier

(30) Priorität: 10.08.2000 DE 10039040
(43) Veröffentlichungstag der Anmeldung: 13.02.2002
(73) Patentinhaber: Voith Paper Patent GmbH, 89522 Heidenheim (DE)
(72) Erfinder: Conrad, Hans-Rolf, 41539 Dormagen (DE); Cramer, Dirk, 47259 Duisburg (DE)
(74) Vertreter: Knoblauch, Andreas, Dr.-Ing.

(56) Entgegenhaltungen:
- EP-A- 0 744 492
- DE-A- 4 437 533
- DE-A- 19 720 174
- US-A- 4 508 279
- US-A- 4 763 822
- US-A- 5 158 648
- US-A- 5 943 787

## Beschreibung

Die Erfindung betrifft ein Verfahren zum Herstellen von Papierrollen aus einer Papierbahn, bei dem die Papierbahn kalandriert und in Teilbahnen längsgeschnitten wird und die Teilbahnen zu den Papierrollen aufgewikkelt werden, wobei das Kalandrieren, Längsschneiden und Aufwickeln On-Line ohne Zwischenwickeln erfolgt. Ferner betrifft die Erfindung eine Vorrichtung zum Herstellen von Papierrollen mit einer Papiermaschine, einem Kalander, einer Längsschneideinrichtung und einer Rollenwikkeleinrichtung, wobei die Papiermaschine, der Kalander, die Längsschneideinrichtung und die Rollenwickeleinrichtung in einem durchgehenden Papierbahnlaufpfad hintereinander angeordnet sind.

Die Herstellung von Papier ist an sich bekannt. In der Papiermaschine wird Pulpe auf ein umlaufendes Sieb gegossen, durch das Wasser ablaufen kann. Am Ende des Siebes wird die sich bildende Papierbahn in eine Trokkenpartie überführt, die es ermöglicht, daß man am Ausgang der Papiermaschine ein Rohpapier abnehmen kann. Dieses Rohpapier wird in den meisten Fällen zu einer Jumborolle aufgewickelt. Auf der Jumborolle wird die Papierbahn dann zu einem Kalander transportiert und dort abgewickelt und kalandriert. Am Ende des Kalanders wird das kalandrierte Papier wieder auf einer Jumborolrichtung zugeführt. In der Rollenschneid- und Wickelvorrichtung wird die Papierbahn, die in der Regel mit einer Breite von bis zu 10 m vorliegt, auf handhabbare Breiten im Bereich von 0,5 bis 3,8 m geschnitten und zu Papierrollen aufgewickelt, die einen Durchmesser im Bereich von 0,5 bis 2,5 m haben. Nur derartige Papierrollen sind später für einen Verwender, beispielsweise eine Druckerei handhabbar.

Diese Vorgehensweise ist relativ zeitaufwendig, hat allerdings den Vorteil, daß alle Verfahrensschritte mit einer Geschwindigkeit erfolgen können, die an das jeweilige Verfahren angepaßt ist. Allerdings wird hierbei die Papierbahn durch das mehrfache Um- oder Zwischenwickeln beansprucht.

EP 0 744 492 A zeigt ein Verfahren und eine Vorrichtung der eingangs genannten Art.

DE 44 37 533 A beschreibt eine Vorrichtung zum Aufwikkeln einer laufenden Papierbahn, die aus einer vorausgegangenen Trockengruppe einer Papiermaschine kommt. Der Aufwickelstation vorgeschaltet ist ein Glättwerk aus zwei Walzen. Die Wickelstation weist eine Tragwalze auf, die mit einer weiteren Walze ein zweites Glättwerk bildet.

DE 197 20 174 A1 beschreibt einen Kalander, dessen unterste Walze als Tragtrommel einer Wickelstation ausgebildet ist.

US 4 763 822 A beschreibt eine Einrichtung zum Führen einer Papierbahn. Die Papierbahn wird von einer Trokkengruppe einer Papiermaschine durch einen Kalander mit mehreren Walzen und einen Kalander mit zwei Walzen zu einer Aufwicklung geleitet. Die freien Züge zwischen den einzelnen Stationen werden mit Bändern überbrückt, die über Vakuumkästen gezogen werden. An den Stellen, wo eine Richtungsänderung erforderlich ist, sind Luftleiteinrichtungen angeordnet.

US 5 943 787 A zeigt einen Bahn-Finishing-Abschnitt in einer Papiermaschine. Der Finishing-Abschnitt weist zwei Maschinenkalander auf. Ein Tambourmagazin ist oberhalb des letzten Maschinenkalanders angeordnet.

US 4 508 279 A beschreibt eine Wickeleinrichtung mit zwei Wickelstationen. Jede Wickelstation weist zwei Tragwalzen und eine Belastungswalze auf. Die in einer Wickelstation gemeinsam gewickelten Rollen werden zentrisch gehalten, weil die Halterung an einem Maschinenrahmen nach oben wandert, wenn sich der Durchmesser der Wickelrollen vergrößert.

US 5 158 648 A beschreibt eine Einrichtung, um einen schmalen Streifen aus einer Papierbahn zu schneiden und diesen Streifen in einem späteren Verfahrensstadium zu vergrößern.

Der Erfindung liegt die Aufgabe zugrunde, die Herstellung von Papierrollen zu vereinfachen.

Diese Aufgabe wird bei einem Verfahren der eingangs genannten Art dadurch gelöst, daß zeitlich nacheinander gewickelte Papierrollen abwechselnd in zwei Wickelbetten gewickelt werden, wobei die Teilbahnen nach dem Fertigstellen eines Wurfs von Papierrollen durchtrennt und in das andere Wickelbett übergeleitet werden, das zuvor mit Wickelhülsen bestückt worden ist, die vorbeschleunigt werden, beide Wickelbetten eine Tragwalze gemeinsam haben und man die fertigen Papierrollen von dieser Tragwalze abhebt und auf der anderen Tragwalze auslaufen läßt, während die Papierrollen im anderen Wickelbett gewickelt werden.

Man führt also die Papierbahn, die aus der Papiermaschine kommt, unmittelbar einem Kalander zu, um sie zu kalandrieren. Vom Ausgang des Kalanders wird die Papierbahn ebenfalls ohne Zwischenwickeln der Längsschneide- und der Wickeleinrichtung zugeführt, so daß die Papierrollen mit der gleichen Geschwindigkeit erzeugt werden, mit der die Papiermaschine die Papierbahn ausgibt. Hierbei wird die Papierbahn geschont, weil lediglich ein einziger Wickelvorgang erforderlich ist. Da die Papierbahn zwischenzeitlich nicht auf Jumborollen zwischengewickelt werden muß, entfallen beträchtliche Rüstzeiten, die zur Vorbereitung der Tamboure und zum Umsetzen der Tamboure und der Jumborollen erforderlich sind. Schließlich spart man in erheblichem Umfang Arbeitsgerät, wie Krananlagen, die zum Umsetzen der Tamboure und der Jumborollen benötigt werden. Man kann ein kontinuierliches Wickeln eine endlosen Papierbahn auf unterschiedliche Papierrollen ermöglichen. Die Papierbahn kann unterbrechungsfrei zugeführt werden und wird jederzeit auf den Papierrollen in einem der beiden Wikkelbetten aufgewickelt. Wenn beide Wickelbetten eine Tragwalze gemeinsam haben, wobei man die fertige Papierrolle von dieser Tragwalze abhebt und auf der anderen Tragwalze des Wickelbetts auslaufen läßt, während die Papierrollen im anderen Wickelbett gewickelt werden, erreicht man mehrere Vorteile. Zum einen wird der Verlauf der Papierbahn im wesentlichen gleich gehalten und zwar unabhängig davon, in welchem Wickelbett die Papierrollen gewickelt werden. Zum anderen kann man durch die Geschwindigkeitssteuerung der ersten Tragwalze erreichen, daß diese immer mit der gleichen Umfangsgeschwindigkeit läuft, mit der die Papierbahn zuläuft. Da man die fertigen Papierrollen von dieser ersten Tragwalze abhebt und sie auf der zweiten Tragwalze auslaufen läßt, ist es auch möglich, die erste Tragwalze zum Wickeln des nächsten Wurfs von Papierrollen zu nutzen, ohne daß dies durch die fertigen Papierrollen behindert wird. Die räumliche Zuordnung der beiden Wikkelbetten in dichter Nachbarschaft zueinander bildet also keinen Grund für die Unterbrechung des Wickelvorgangs, so daß die Papierbahn nach wie vor mit der gleichen Geschwindigkeit verarbeitet werden kann, wie sie aus der Papiermaschine herauskommt.

In einer bevorzugten Ausführungsform ist vorgesehen, daß man zu Beginn der Herstellung einen schmalen Streifen der Papierbahn bis in eine Wickeleinrichtung und von dort in eine Entsorgungseinrichtung führt, diesen Streifen dann auf die Breite der Papierbahn verbreitert, dann längsschneidet und die längsgeschnittenen Teilbahnen dann auf Wickelhülsen überleitet. Unter Beginn der Herstellung sind im Grunde alle Situationen zu verstehen, in denen die Papierbahn neu "eingefädelt" werden muß. Dies tritt nicht nur beim Anfahren der Papiermaschine auf, sondern beispielsweise auch nach einem Papierbahnabriß. Das Einführen der Papierbahn in den Kalander, die Längsschneideinrichtung und die Wikkeleinrichtung ist in voller Breite nahezu unmöglich. Man verwendet daher zunächst einmal einen schmalen Streifen, den man mit an sich bekannten Mitteln, wie Seilführungen oder Saugbänder, vom Kalander zur Wikkeleinrichtung führt. Dieser schmale Streifen wird allerdings noch nicht aufgewickelt, sondern in eine Entsorgungseinrichtung geleitet, beispielsweise einen Pulper. Wenn sich dieser schmale Streifen stabilisiert hat, wird er verbreitert, bis er die Breite der Papierbahn erreicht hat. Auch die breite Papierbahn wird am Ausgang der Wickeleinrichtung noch entsorgt. Erst dann, wenn die Papierbahn mit voller Breite in die Wickeleinrichtung gelangt, wird die Längsschneideinrichtung aktiv und erzeugt Teilbahnen. Auch der Beginn der Teilbahnen kann noch entsorgt werden. Erst dann, wenn sich die Teilbahnen stabilisiert haben, werden sie auf die Wickelhülsen übergeleitet.

Hierbei ist besonders bevorzugt, daß die Teilbahnen unmittelbar vor dem Überleiten auf die Wickelhülsen quer geschnitten werden. Damit werden auf allen Wickelhülsen im Grunde die gleichen Bahnlängen aufgewickelt. Der Wickelvorgang kann für alle Papierrollen gleichzeitig beginnen.

Hierbei ist bevorzugt, daß die Wickelhülsen vor dem Überleiten auf Bahngeschwindigkeit vorbeschleunigt werden. Wenn die aus der Papierbahn geschnittenen Teilbahnen dann in Kontakt mit den Wickelhülsen kommen, lassen sie sich ohne größere Probleme daran befestigen, weil keine Relativgeschwindigkeit mehr zwischen den Teilbahnen und den Wickelhülsen herrscht.

Vorzugsweise werden die Papierrollen in ein Wickelbett mit einer ersten und einer zweiten Tragwalze gewickelt, wobei die Papierbahn in Kontakt mit der ersten Tragwalze zuläuft und die Wickelhülsen beim Beschleunigen in Kontakt mit der zweiten Tragwalze, die angetrieben wird, und im Abstand zur ersten Tragwalze gehalten werden. Damit ist man in der Lage, durch eine Geschwindigkeitssteuerung der zweiten Tragwalze die Wickelhülsen auf die gleiche Umfangsgeschwindigkeit wie die erste Tragwalze zu bringen. Die erste Tragwalze ist im übrigen ebenfalls angetrieben, wobei ihr Antrieb von dem Antrieb der zweiten Tragwalze unabhängig ist. Man nutzt also die beiden Tragwalzen für unterschiedliche Zwecke. Die erste Tragwalze nimmt die zulaufende Papierbahn auf und befördert sie in die Entsorgungseinrichtung, wobei die Papierbahn gegebenenfalls mit Hilfe einer Klemmwalze an der ersten Tragwalze festgehalten wird. Die zweite Tragwalze wird verwendet, um die Wickelhülsen zu beschleunigen. Wenn die Teilbahnen auf die Wickelhülsen übergeleitet worden sind, dann nehmen die beiden Tragwalzen wieder ihre herkömmliche Aufgabe wahr und unterstützen die sich bildenden Papierrollen.

Die Erfindung wird bei einer Vorrichtung der eingangs genannten Art dadurch gelöst, daß die Wickeleinrichtung Wickelbetten aufweist, die eine Tragwalze gemeinsam haben, wobei eine Ausstoßeinrichtung so steuerbar ist, daß sie die fertigen Papierrollen von der gemeinsamen Tragwalze abhebt und auf der anderen Tragwalze auslaufen läßt.

Damit kann die Papierbahn unmittelbar nach ihrer Entstehung kalandriert, längsgeschnitten und aufgewickelt werden, ohne daß Zwischenwickelschritte mit der entsprechend Papierbahnbeanspruchung erforderlich sind. Die Ausstoßeinrichtung kann relativ einfach ausgebildet sein und eine Ausstoßwalze aufweisen, so daß die fertigen Papierrollen auf der zweiten Tragwalze noch rotieren können, wobei diese Drehbewegung dann gebremst wird. Sobald die Papierrollen zum Stillstand gekommen sind, werden sie weiter ausgestoßen und dann auf geeigneten Vorrichtungen, beispielsweise einer Mulde oder einem Förderband, aus der Wickeleinrichtung abtransportiert. Vorzugsweise ist hinter dem Kalander eine verfahrbare Schneideinrichtung angeordnet. Diese Schneideinrichtung wird dazu verwendet, aus der Papierbahn, die den Kalander in voller Breite durchlaufen hat, einen schmalen Streifen zu schneiden, der dann in die Wickeleinrichtung eingeführt werden kann. Der verbleibende Teil der Papierbahn kann entsorgt werden. Beispielsweise kann er einem Pulper zugeführt werden, der den Papierbahnrest wieder aufbereitet und in Form von Pulpe der Papiermaschine zuführt. Das Einführen eines schmalen Papierbahnstreifens in die Wickeleinrichtung ist weitaus einfacher als das Einführen einer breiten Papierbahn.

Vorzugsweise weist die Längsschneideinrichtung Messer auf, die durch einen Öffnungsmechanismus auseinanderfahrbar sind und in auseinandergefahrem Zustand einen Einführpfad freigeben. Das Auseinanderfahren von Messern einer Längsschneideinrichtung ist an sich bekannt. Es wird praktiziert, um die Position der Längsschneidemesser zu verändern. In der vorliegenden Ausführungsform wird jedoch der Abstand der Messer so groß gewählt, daß die Papierbahn hindurchgefahren werden kann, ohne beschädigt zu werden. Eine Beschädigung ist an und für sich unkritisch, weil die Papierbahn erst in geschnittenem Zustand aufgewickelt wird, so daß die Messer hier zusammengefahren sein müssen. Beschädigungen der Papierbahn könnten aber zu Bahnabrissen führen, die unerwünscht sind.

Vorzugsweise sind die verfahrbare Schneideinrichtung und der Öffnungsmechanismus gegeneinander verriegelbar. Es ist also nicht möglich, die Messer der Längsschneideinrichtung zusammenzufahren, so lange die verfahrbare Schneideinrichtung die Papierbahn noch nicht auf volle Breite geschnitten hat. Damit wird vermieden, daß unkontrollierbare Zustände auftreten, in denen der Anfang einer Teilbahn möglicherweise nicht richtig in die Wikkeleinrichtung gelangt.

Bevorzugterweise ist hinter der Wickeleinrichtung ein Entsorgungspfad angeordnet, wobei vor dem Entsorgungspfad eine Querschneideinrichtung angeordnet ist. So lange die Papierbahn bzw. die daraus geschnittenen Teilbahnen noch nicht in einer wickelfähigen Form vorliegen, werden sie in den Entsorgungspfad geleitet, der beispielsweise einen Pulper der Papiermaschine aufweisen kann. Wickelfähige Teilbahnen liegen jedenfalls noch nicht vor, wenn der schmale Streifen in den Rollenwickler übergeleitet wird. Auch in dem Zeitraum, wo die verfahrbare Schneideinrichtung die Papierbahn auf Breite schneidet, wird der Entsorgungspfad in der Wikkeleinrichtung benötigt und zwar so lange, bis die Längsschneideinrichtung in Aktion getreten ist.

Vorzugsweise ist in jedem Wickelbett eine Hilfseinrichtung angeordnet, die einen Satz Wickelhülsen zum Vorbeschleunigen im Abstand zur gemeinsamen Tragwalze und in Anlage an der anderen Tragwalze hält. Man kann die Wikkelhülsen also in dem einen Wickelbett beschleunigen, während in dem anderen Wickelbett die Papierrollen gewickelt werden. Hierbei kann die gemeinsame Tragwalze mit der gewünschten vollen Geschwindigkeit rotieren, weil die Wickelhülsen mit ihr bzw. der darüber laufenden Papierbahn nicht in Kontakt kommen. Die Beschleunigung wird vielmehr durch die zweite Tragwalze bewirkt.

Die Erfindung wird im folgenden anhand eines bevorzugten Ausführungsbeispiels in Verbindung mit der Zeichnung näher beschrieben. Hierin zeigen:
- Fig. 1: eine schematische Darstellung einer Vorrichtung zum Herstellen von Papierrollen und
- Fig. 2: eine schematische Darstellung einer Rollenwickeleinrichtung in verschiedenen Stadien des Wickelns.

Fig. 1 zeigt in schematischer Darstellung eine Vorrichtung zum Herstellen von Papierrollen 3, die letztendlich in einer Wickeleinrichtung 1 aus einer Papierbahn 2 gewickelt werden. Die Papierbahn 2 wird in an sich bekannter Weise in einer nur schematisch dargestellten Papiermaschine 100 erzeugt und dann in einem Kalander 200 kalandriert. In Bahnlaufrichtung hinter dem Kalander durchläuft die Papierbahn 2 eine Längsschneideinrichtung, in der sie in mehrere parallel zueinander liegende Teilbahnen geschnitten wird. Die Teilbahnen werden dann auf die Papierrollen 3 aufgewickelt. Da es sich in Fig. 1 um eine schematische Darstellung handelt, ist lediglich die Stirnseite der vordersten Papierrolle 3 erkennbar. Tatsächlich werden aber in Axialrichtung hintereinander mehrere Papierrollen 3 gewickelt, ein sogenannter Wurf.

Zum Wickeln der Papierrollen 3 sind zwei Wickelbetten 7, 7' in der Wickeleinrichtung 1 vorgesehen, von denen das rechte Wickelbett 7 gebildet ist durch eine erste Tragwalze 5 und eine zweite Tragwalze 6, während das linke Wickelbett 7' gebildet ist durch die gleiche erste Tragwalze 5 und eine weitere zweite Tragwalze 6'. Die Wickeleinrichtung 1 ist mit weiteren Einzelheiten in Fig. 2 dargestellt.

Eine Entsorgungseinrichtung 16 ist hinter der Wikkeleinrichtung 1 angeordnet. Vor der Entsorgungseinrichtung 16, die beispielsweise als Pulper ausgebildet sein kann, ist eine Querschneideinrichtung 20 angeordnet. Die Querschneideinrichtung 20 kann hinter der Wikkeleinrichtung 1, aber auch in der Wickeleinrichtung 1 angeordnet sein.

Der Pulper ist über eine Leitung 21 mit der Papiermaschine verbunden, so daß es möglich ist, Papierbahnabschnitte, die nicht aufgewickelt werden, wieder der Papierproduktion zuzuführen.

In Bahnlaufrichtung hinter dem Kalander 200 ist eine quer zur Laufrichtung der Papierbahn verfahrbare Schneideinrichtung 300 angeordnet.

Zum Aufführen der Papierbahn wird die Papierbahn 2 in herkömmlicher und an sich bekannter Weise durch den Kalander 200 geleitet, beispielsweise dadurch daß man einen schmalen Streifen am Rand der Papierbahn schneidet, diesen Streifen mit nicht näher dargestellten Führungsmitteln, wie Seilen oder ähnliches, durch den Kalander leitet. Wenn der schmale Streifen durch den Kalander geführt worden ist, wird die Papierbahn auf Breite geschnitten und durchläuft dann den Kalander 200 mit voller Breite.

Auf ähnliche Weise wird am Ausgang des Kalanders mit Hilfe der verlagerbaren Schneideinrichtung 300 ein schmaler Streifen aus der Papierbahn 2 geschnitten. Der verbleibende Rest der Papierbahn wird in eine weitere Entsorgungseinrichtung 22 geleitet, die ebenfalls als Pulper ausgebildet sein kann. Dieser schmale Streifen wird nun durch die Längsschneideinrichtung 4 geleitet, deren Ober- und Untermesser zu diesem Zweck auseinander gefahren werden und zwar so weit, daß auch bei einer leicht schwingenden Papierbahn keine Gefahr besteht, daß die Papierbahn mit den Messern in Kontakt kommt. Hierbei ist zwischen der Längsschneideinrichtung 4, genauer gesagt deren Öffnungsmechanismus, und der verlagerbaren Schneideinrichtung 300 eine Verriegelung vorgesehen, so daß die verlagerbare Schneideinrichtung 300 nur dann bewegt werden kann, wenn die Längsschneideinrichtung 4 geöffnet ist.

Der Streifen wird dann mit nicht näher dargestellten, aber an sich bekannten Mitteln, wie beispielsweise Seilen oder anderen Leiteinrichtungen, über die erste Tragwalze 5 in das Wickelbett 7 geleitet und von dort in die Entsorgungseinrichtung 16 geführt, wie dies auch schematisch in Fig. 2g zu erkennen ist.

Danach wird die verlagerbare Schneideinrichtung 300 quer zur Laufrichtung der Papierbahn 2 verfahren, so daß sich der schmale Streifen bis auf die Breite der Papierbahn vergrößert. In dieser Zeit wird die Papierbahn durch einen Klemmnip zwischen einer Ausstoßwalze 10 und der ersten Tragwalze 5 gehalten und gezogen. Alle Tragwalzen 5, 6, 6' sind angetrieben, wobei die Antriebe der beiden zweiten Tragwalzen 6, 6' unabhängig voneinander und unabhängig vom Antrieb der ersten Tragwalze 5 angesteuert werden können.

Wenn die Papierbahn 2 in voller Breite im Wickelbett 7 angekommen ist, dann tritt die Längsschneideinrichtung 4 in Aktion, d.h. die Messer werden wieder zusammengefahren, so daß die Papierbahn 2 in Teilbahnen geschnitten wird. Sobald die Teilbahnen im Wickelbett 7 angekommen sind, wird die Querschneideinrichtung 20 tätig und durchtrennt die Teilbahnen gleichzeitig über die gesamte Papierbahnbreite. Andere Trennmöglichkeiten sind aber grundsätzlich auch möglich. Danach oder dabei werden die Teilbahnanfänge auf Wickelhülsen übergeleitet, die sich bereits im Wickelbett 7 befinden. Auf diese Wickelhülsen wird dann der Wurf von Papierrollen 3 aufgewickelt.

Zur Führung der Papierbahn 2 zwischen dem Kalander 200 und der Wickeleinrichtung sind schematisch Führungseinrichtungen 31-34 dargestellt, die durch Saugbänder gebildet sein können, wie sie beispielsweise von der Firma Fibron vertrieben werden. Diese Führungsbänder sind in der Lage, die Papierbahn 2 auch bei höheren Geschwindigkeiten zuverlässig zu führen.

Da die Papierrollen 3 nur eine begrenzte Länge der Papierbahn 2 aufnehmen können, ist gelegentlich ein sogenannter Rollenwechsel erforderlich, bei dem die Teilbahnen auf neue Wickelhülsen übergeleitet werden. Ein derartiger Rollenwechsel wird im Zusammenhang mit Fig. 2 beschrieben. Auch dieser Rollenwechsel kann bei voller Ausstoßgeschwindigkeit der Papiermaschine 100 erfolgen.

Fig. 2 zeigt die Wickelvorrichtung 1 zum Aufwickeln der Papierbahn 2 zu einem sogenannten Wurf von Papierbahn-. rollen 3, der sich daraus ergibt, daß die Papierbahn 2 die Längsschneideeinrichtung 4 durchläuft, in der sie in mehrere Teilbahnen geschnitten wird. Die Pfeile in den Walzen und Rollen zeigen an, welche Teile rotieren.

Fig. 2a zeigt einen Zustand, bei dem die Papierbahnrollen 3 praktisch fertig gewickelt sind. Die Papierbahnrollen 3 liegen in dem ersten Wickelbett 7.

Für jedes Wickelbett 7, 7' ist eine Belastungswalze 8, 8' vorgesehen, wobei alle Walzen in einem nicht näher dargestellten Maschinengestell angeordnet sind. An der jeweiligen Außenseite der beiden zweiten Tragwalzen 6, 6' sind Mulden 9, 9' angeordnet, die dafür vorgesehen sind, einen fertigen Wurf von Papierbahnrolle 3 aufzunehmen.

Oberhalb der ersten Tragwalze 5 ist eine Ausstoßwalze 10 angeordnet, die weiter unten beschrieben werden wird.

In jedem Wickelbett 7, 7' ist eine Hilfseinrichtung 11, 11' mit einer Stützwalze 12, 12' angeordnet. Wie aus einem Vergleich von Fig. 2a mit Fig. 2b zu erkennen ist, kann die Stützwalze 12, 12' im Wickelbett 7, 7' vertikal auf und ab bewegt werden. Wenn sie, wie in der linken Hälfte von Fig. 2a dargestellt ist, nach oben bewegt worden ist, dann hält sie Wickelhülsen 13 so, daß die Wickelhülsen 13 an der zweiten Tragwalze 6' anliegen, aber einen Abstand zur ersten Tragwalze 5 einhalten.

Wenn nun die Papierbahnrollen 3 fast fertig gewickelt worden sind, dann werden dem anderen Wickelbett 7' in herkömmlicher Weise Wickelhülsen 13 zugeführt. Dabei drehen die erste Tragwalze 5 und die zweite Tragwalze 6 des Wickelbetts 7 mit normaler Geschwindigkeit weiter, so daß die Papierbahnrollen 3 auch weiter gewickelt werden. Die Belastungswalze 8 dient in diesem Stadium lediglich dazu, ein Herausspringen der Papierbahnrollen 3 aus dem Wickelbett 7 zu verhindern.

Die Wickelhülsen 13 im anderen Wickelbett 7 werden vorbeschleunigt, indem die zweite Tragwalze 6' dieses Wikkelbetts 7' in Rotation versetzt wird. Die Belastungswalze 8' dieses Wickelbetts 7' wird abgesenkt und klemmt die Wickelhülsen zusammen mit der zweiten Tragwalze 6' und der Stützwalze 12' ein. Gegebenenfalls kann auch die Belastungswalze 8' noch angetrieben sein.

Wenn die Wickelhülsen 13 die gleiche Umfangsgeschwindigkeit wie die erste Tragwalze 5 haben, dann werden sie in das Wickelbett 7' abgesenkt, indem die Stützwalze 12' abgesenkt wird. Die Wickelhülsen 13 kommen sodann in Kontakt mit der zulaufenden Papierbahn 2 und der zweiten Tragwalze 6' des zweiten Wickelbetts 7'. Diese Situation ist in Fig. 2b dargestellt. Die Belastungswalze 8' drückt die Wickelhülsen 13 in das Wikkelbett 7'. Die Wickelhülsen 13 und die Papierbahn 2 haben die gleiche Geschwindigkeit.

Sobald dieser Zustand erreicht ist, wird die Papierbahn 2 in Querrichtung durchtrennt und auf die Wickelhülsen 13 übergeleitet. Um dies zu verdeutlichen, ist die vordere Papierbahnrolle 3 mit einem Bahnende 14 dargestellt. Tatsächlich drehen sich die Papierbahnrollen 3 aber in Richtung des Pfeiles 15 weiter, während das Wickeln von neuen Papierbahnrollen auf den Wickelhülsen 13 im Wickelbett 7' fortgesetzt wird.

Unmittelbar nach dem Überleiten der Papierbahn 2 auf die Wickelhülsen 13 oder auch einige Zeit später, wenn die neuen Wickelrollen bereits einen größeren Durchmesser angenommen haben, wie aus Fig. 2d zu erkennen ist, wird die Ausstoßwalze 10 abgesenkt und, bezogen auf die Ausrichtungen in Fig. 2d, nach rechts verschoben und zwar soweit, bis der Wurf von Papierbahnrollen 3 von der ersten Tragwalze 5 abgehoben worden ist und nur noch auf der zweiten Tragwalze 6 des ersten Wickelbetts 7 ruht. Hierbei bilden die Achsen der zweiten Tragwalze 6, der Belastungswalze 8 und der Ausstoßwalze 10 ein Dreieck, in dem sich die Achse der Papierbahnrollen 3 befindet. Die Papierbahnrollen 3 sind somit zwischen drei Walzen 6, 8, 10 eingespannt und können somit relativ stabil in ihrer Position auf der zweiten Tragwalze 6 gehalten werden. Gegebenenfalls wird hierzu die Belastungswalze 8 ebenfalls um eine kleine Strecke nach rechts verschoben.

An dieser Stelle soll erwähnt werden, daß die erste Tragwalze 5 und die beiden zweiten Tragwalzen 6, 6' jeweils einen eigenen Antrieb aufweisen, wobei der Antrieb der zweiten Tragwalzen 6, 6' als Bremse wirken kann und die Antriebe unabhängig voneinander gesteuert werden können.

Sobald die Papierbahnrollen 3 von der ersten Tragwalze 5 abgehoben worden sind, wird die zweite Tragwalze 6 abgebremst. Ist sie - und damit auch der Einzelrollenwurf der Papierbahnrollen 3 - zum Stillstand gekommen, so wird der Wurf auf bekannte Art ausgestoßen. Er gelangt auf die Ablagemulde 9 und wird von dort aus mittels eines nicht näher dargestellten Transportbandes axial aus der Wickelvorrichtung 1 herausgefahren.

Wenn die sich auf den Wickelhülsen 13 bildenden Papierbahnrollen ihren Solldurchmesser erreicht hat, dann erfolgt der gleiche Überleitungsvorgang im anderen Wikkelbett 7', jedoch spiegelverkehrt.

In den Fig. 2a-2f ist skizziert worden, wie die Abläufe sich gestalten, wenn kontinuierlich Einzelrollen mit gleichbleibenden Abmessungen produziert werden sollen. Fig. 2g zeigt in Ergänzung, wie man vorgehen kann, um ein Format zu wechseln, d.h. die Breite der aus der Papierbahn 2 mit Hilfe der Längsschneideeinrichtung 4 geschnittenen Teilbahnen.

In diesem Fall wird die Papierbahn 2 auf bekannte Weise quer durchtrennt. Die Ausstoßwalze 10 bekommt nun eine zusätzliche Funktion. Sie wird auf die erste Tragwalze 5 abgesenkt und bildet dann mit der ersten Tragwalze 5 einen Klemmnip, durch den die zulaufende Papierbahn 2 weiter gefördert wird. Die Papierbahn wird allerdings nicht weiter aufgewickelt, sondern gelangt durch das Wickelbett 7 in die Entsorgungseinrichtung 16, beispielsweise den Pulper einer Papierfabrik. Bei weiter laufender Papierbahn 2 werden dann die Ober- und Untermesser der Längsschneideeinrichtung 4 auf Abstand zueinander gebracht, das Längsschneiden wird also unterbrochen, damit die Ober- und Untermesser in an sich bekannter Weise neu positioniert werden können. Ist dies geschehen, so wird der Längsschneidprozeß wieder aufgenommen. Sobald die entstandenen Einzelbahnen den Nip zwischen der Ausstoßwalze 10 und der ersten Tragwalze 5 passiert haben, werden sie über die Breite der Papierbahn 2 hinweg abgetrennt und die neuen Bahnanfänge werden auf entsprechenden Leerhülsen 13 aufgewickelt.

Zum Einlegen der Wickelhülsen in die Wickelbetten 7, 7' kann es zweckmäßig sein, die Wickelhülsen auf Wickelstangen aufzufädeln oder auf andere Weise axial zu fixieren. Grundsätzlich kann man die leeren Wickelhülsen 13 aber auch auf Rutschen oder Gleitebenen in die Wikkelbetten 7, 7' einlegen.

## Patentansprüche

1. Verfahren zum Herstellen von Papierrollen aus einer Papierbahn, bei dem die Papierbahn (2) kalandriert und in Teilbahnen längsgeschnitten wird und die Teilbahnen zu den Papierrollen (3) aufgewickelt werden, wobei das Kalandrieren, Längsschneiden und Aufwickeln On-Line ohne Zwischenwickeln erfolgt, **dadurch gekennzeichnet, daß** zeitlich nacheinander gewickelte Papierrollen (3) abwechselnd in zwei Wickelbetten (7, 7') gewikkelt werden, wobei die Teilbahnen nach dem Fertigstellen eines Wurfs von Papierrollen (3) durchtrennt und in das andere Wickelbett (7, 7') übergeleitet werden, das zuvor mit Wickelhülsen (13) bestückt worden ist, die vorbeschleunigt werden, beide Wickelbetten (7, 7') eine Tragwalze (5) gemeinsam haben und man die fertigen Papierrollen (3) von dieser Tragwalze (5) abhebt und auf der anderen Tragwalze (6, 6') auslaufen läßt, während die Papierrollen (3) im anderen Wickelbett (7', 7) gewickelt werden.

2. Verfahren nach Anspruch 1, **dadurch gekennzeichnet, daß** man zu Beginn der Herstellung einen schmalen Streifen der Papierbahn (2) bis in eine Wickeleinrichtung (1) und von dort in eine Entsorgungseinrichtung (16) führt, diesen Streifen dann auf die Breite der Papierbahn (2) verbreitert, dann längsschneidet und die längsgeschnittenen Teilbahnen dann auf Wickelhülsen (13) überleitet.

3. Verfahren nach Anspruch 2, **dadurch gekennzeichnet, daß** die Teilbahnen unmittelbar vor dem Überleiten auf die Wickelhülsen (13) quer geschnitten werden.

4. Verfahren nach Anspruch 2 oder 3, **dadurch gekennzeichnet, daß** die Wickelhülsen (13) vor dem Überleiten auf Bahngeschwindigkeit vorbeschleunigt werden.

5. Verfahren nach Anspruch 4, **dadurch gekennzeichnet, daß** die Papierrollen (3) in einem Wickelbett (7, 7') mit einer ersten und einer zweiten Tragwalze (5, 6') gewickelt werden, wobei die Papierbahn (2) in Kontakt mit der ersten Tragwalze (6') zuläuft und die Wickelhülsen (13) beim Beschleunigen in Kontakt mit der zweiten Tragwalze (5), die angetrieben wird, und im Abstand zur ersten Tragwalze (6') gehalten werden.

6. Vorrichtung zum Herstellen von Papierrollen mit einer Papiermaschine (100), einem Kalander (200), einer Längsschneideinrichtung (4) und einer Rollenwickeleinrichtung (1), wobei die Papiermaschine (100), der Kalander (200), die Längsschneideinrichtung (4) und die Rollenwickeleinrichtung (1) in einem durchgehenden Papierbahnlaufpfad hintereinander angeordnet sind, dadurch gekennzeichnen, daß die Wickeleinrichtung (1, 2) Wikkelbetten (7, 7') aufweist, die eine Tragwalze (5) gemeinsam haben, wobei eine Ausstoßeinrichtung (10) so steuerbar ist, daß sie die fertigen Papierrollen (3) von der gemeinsamen Tragwalze (5) abhebt und auf der anderen Tragwalze (6, 6') auslaufen läßt.

7. Vorrichtung nach Anspruch 6, **dadurch gekennzeichnet, daß** hinter dem Kalander (200) eine verfahrbare Schneideinrichtung (300) angeordnet ist.

8. Vorrichtung nach Anspruch 6 oder 7, **dadurch gekennzeichnet, daß** die Längsschneideinrichtung (4) Messer aufweist, die durch einen öffnungsmechanismus auseinanderfahrbar sind und in auseinandergefahrem Zustand einen Einführpfad freigeben.

9. Vorrichtung nach Anspruch 7 oder 8, **dadurch gekennzeichnet, daß** die verfahrbare Schneideinrichtung (300) und der Öffnungsmechanismus gegeneinander verriegelbar sind.

10. Vorrichtung nach einem der Ansprüche 6 bis 9, **dadurch gekennzeichnet, daß** hinter der Wickeleinrichtung (1) ein Entsorgungspfad (16) angeordnet ist, wobei vor dem Entsorgungspfad (16) eine Querschneideinrichtung (20) angeordnet ist.

11. Vorrichtung nach einem der Ansprüche 6 bis 10, **dadurch gekennzeichnet, daß** in jedem Wickelbett (7, 7') eine Hilfseinrichtung (11, 11') angeordnet ist, die einen Satz Wickelhülsen (13) zum Vorbeschleunigen im Abstand zur gemeinsamen Tragwalze (5) und der Anlage an der anderen Tragwalze (6, 6') halt.

## Claims

1. Method for making paper rolls from a paper web, in which the paper web (2) is calendered and slit into part webs and the part webs are wound up to form the paper rolls (3), the calendering, slitting and winding being carried out online without intermediate winding, **characterized in that** paper rolls (3) wound chronologically after one another are wound alternately in two winding beds (7, 7'), the part webs being severed after the production of a set of paper rolls (3) and being transferred into the other winding bed (7, 7'), which has previously been fitted with cores (13), which are pre-accelerated, the two winding beds (7, 7') having a carrier roll (5) in common and the finished paper rolls (3) being lifted off this carrier roll (5) and being permitted to run out on the other carrier roll (6, 6') while the paper rolls (3) are being wound in the other winding bed (7', 7).

2. Method according to Claim 1, **characterized in that**, at the start of production, a narrow strip of the paper web (2) is guided into a winder (1) and from there into a disposal device (16), this strip is then widened to the width of the paper web (2), is then slit and the slit part webs are then transferred to cores (13).

3. Method according to Claim 2, **characterized in that**, immediately before being transferred to the cores (13), the part webs are cut transversely.

4. Method according to Claim 2 or 3, **characterized in that** the cores (13) are pre-accelerated to web speed before the transfer.

5. Method according to Claim 4, **characterized in that** the paper rolls (3) are wound in a winding bed (7, 7') having a first and a second carrier roll (5, 6'), the paper web (2) running in in contact with the first carrier roll (6') and the cores (13) being kept in contact with the second carrier roll (5), which is driven, and at a distance from the first carrier roll (6') during the acceleration.

6. Apparatus for making paper rolls, comprising a papermaking machine (100), a calender (200), a slitter (4) and a reel winder (1), the papermaking machine (100), the calender (200), the slitter (4) and the reel winder (1) being arranged one after another in a continuous paper web running path, **characterized in that** the winder (1, 2) has winding beds (7, 7') which have a carrier roll (5) in common, it being possible for an ejection device (10) to be controlled in such a way that it lifts the finished paper rolls (3) off the common carrier roll (5) and permits them to run out on the other carrier roll (6, 6').

7. Apparatus according to Claim 6, **characterized in that** a movable cutting device (300) is arranged after the calender (200).

8. Apparatus according to Claim 6 or 7, **characterized in that** the slitter (4) has knives which can be moved apart by an opening mechanism and, when they are moved apart, expose a threading path.

9. Apparatus according to Claim 7 or 8, **characterized in that** the movable cutting device (300) and the opening mechanism can be locked with respect to each other.

10. Apparatus according to one of Claims 6 to 9, **characterized in that** a disposal path (16) is arranged after the winder (1), a crosscutting device (20) being arranged before the disposal path (16).

11. Apparatus according to one of Claims 6 to 10, **characterized in that** in every winding bed (7, 7') there is arranged an auxiliary device (11, 11') which holds a set of cores (13) to be pre-accelerated at a distance from the common carrier roll (5) and from the contact on the other carrier roll (6, 6').

## Revendications

1. Procédé de fabrication de rouleaux de papier à partir d'une bande de papier, dans lequel la bande de papier (2) est calandrée et est coupée en longueur en bandes partielles et les bandes partielles sont enroulées pour former des rouleaux de papier (3), le calandrage, la découpe en longueur et l'enroulement s'effectuant en ligne sans enroulement intermédiaire, **caractérisé en ce que** des rouleaux de papier (3) enroulés successivement les uns après les autres sont enroulés en alternance dans deux lits d'enroulement (7, 7'), les bandes partielles étant séparées après l'achèvement d'un lot de rouleaux de papier (3) et étant transférées à l'autre lit d'enroulement (7, 7'), qui a été préalablement équipé de mandrins d'enroulement (13), qui sont accélérés, les deux lits d'enroulement (7, 7') ayant en commun un rouleau porteur (5) et les rouleaux de papier finis (3) étant soulevés de ce rouleau porteur (5) et étant autorisés à rouler sur l'autre rouleau porteur (6, 6'), tandis que les rouleaux de papier (3) sont enroulés dans l'autre lit d'enroulement (7, 7').

2. Procédé selon la revendication 1, **caractérisé en ce que** l'on guide au début de la fabrication un ruban étroit de la bande de papier (2) jusqu'à un dispositif d'enroulement (1) et de là dans un dispositif de rejet (16), on élargit ensuite ce ruban à la largeur de la bande de papier (2), puis on la découpe en longueur et les bandes partielles découpées en longueur sont alors transférés sur des mandrins d'enroulement (13).

3. Procédé selon la revendication 2, **caractérisé en ce que** les bandes partielles sont coupées transversalement directement avant le transfert aux mandrins d'enroulement (13).

4. Procédé selon la revendication 2 ou 3, **caractérisé en ce que** les mandrins d'enroulement (13) sont accélérés préalablement à la vitesse de la bande avant le transfert.

5. Procédé selon la revendication 4, **caractérisé en ce que** les rouleaux de papier (3) sont enroulés dans un lit d'enroulement (7, 7') avec un premier et un deuxième rouleau porteur (5, 6'), la bande de papier (2) avançant en contact avec le premier rouleau porteur (6') et les mandrins d'enroulement (13), lorsque l'accélération, étant maintenus en contact avec le deuxième rouleau porteur (5), qui est entraîné, et à distance du premier rouleau porteur (6').

6. Dispositif de fabrication de rouleaux de papier comprenant une machine à papier (100), une calandre (200), un dispositif de découpe en longueur (4) et un dispositif d'enroulement de rouleaux (1), la machine à papier (100), la calandre (200), le dispositif de découpe en longueur (4) et le dispositif d'enroulement de rouleaux (1) étant disposés les uns derrière les autres dans une section d'avance continue de la bande de papier, **caractérisé en ce que** le dispositif d'enroulement (1, 2) présente des lits d'enroulement (7, 7'), qui ont en commun un rouleau porteur (5), un dispositif d'éjection (10) pouvant être commandé de telle sorte qu'il soulève les rouleaux de papier finis (3) du rouleau porteur commun (5) et les laisse rouler sur l'autre rouleau porteur (6, 6').

7. Dispositif selon la revendication 6, **caractérisé en ce que** l'on prévoit derrière la calandre (200) un dispositif de coupe déplaçable (300).

8. Dispositif selon la revendication 6 ou 7, **caractérisé en ce que** le dispositif de découpe en longueur (4) présente des couteaux qui peuvent être déplacés à l'écart l'un de l'autre par un mécanisme d'ouverture et qui, dans l'état écarté, libèrent une section d'insertion.

9. Dispositif selon la revendication 7 ou 8, **caractérisé en ce que** le dispositif de coupe déplaçable (300) et le mécanisme d'ouverture peuvent être verrouillés mutuellement.

10. Dispositif selon l'une quelconque des revendications 6 à 9, **caractérisé en ce que** l'on prévoit derrière le dispositif d'enroulement (1) une section de rejet (16), un dispositif de découpe transversale (20) étant disposé avant la section de rejet (16).

11. Dispositif selon l'une quelconque des revendications 6 à 10, **caractérisé en ce que** dans chaque lit d'enroulement (7, 7') est disposé un dispositif auxiliaire (11, 11') qui retient un jeu de mandrins d'enroulement (13) pour l'accélération préalable à distance par rapport au rouleau porteur commun (5) et à la butée contre l'autre rouleau porteur (6, 6').
